# EUROPÄISCHE PATENTANMELDUNG

(11) **EP 2 147 745 A1**
(43) Veröffentlichungstag der Anmeldung: **27.01.2010**
(21) Anmeldenummer: 08013396.0
(22) Anmeldetag: 25.07.2008
(51) Int. Cl.: B24B 35/00, B24B 21/00, B24B 49/12, B24D 9/00

(54) **Superfinishmaschine mit Schleifband und Verfahren zum Betrieben einer Superfinishmaschine**

(71) Anmelder: Supfina Grieshaber GmbH & Co. KG, 77709 Wolfach (DE)
(72) Erfinder: Billharz, Hermann, Dipl. Ing., 77793 Gutach (DE)
(74) Vertreter: Dreiss

(57) **Zusammenfassung**

Es wird eine Superfinishmaschine ein Schleifband für eine Finisheinrichtung und ein Verfahren zum Betreiben einer Superfinishmaschine vorgeschlagen, mit deren Hilfe die Überwachung eines Schleifbands (5) der Superfinishmaschine möglich ist. Gleichzeitig ist auch ein geregelter Vorschub des Schleifbands (5) möglich, was erhebliche Einsparungen ermöglicht.

## Beschreibung

### Stand der Technik

Superfinishmaschinen, die mit einem Schleifband arbeiten, sind seit langem bekannt. Das Superfinishen wird auch als Kurzhubhonen bezeichnet.

Das Schleifband hat bei der Superfinishbearbeitung von Werkstücken zwei Aufgaben. Zunächst wird mit den scharfen Schleifkörnern in dem Schleifband die Oberfläche des Werkstücks spanend bearbeitet. Im Verlauf der Bearbeitung nutzen sich die Spitzen der Schleifkörner ab und das Schleifband setzt sich zu. Dadurch verringert sich die Abtragleistung des Schleifbands und infolge dessen wird die Oberfläche des Werkstücks geglättet. Für jedes Werkstück wird ein neuer Abschnitt unverbrauchten Schleifbands benötigt.

Der dazu erforderliche Transport des Schleifbands erfolgt zwischen der Bearbeitung von zwei Werkstücken. Dazu wird eine Transporteinrichtung, die in aller Regel eine Transportrolle umfasst, entsprechend angesteuert.

Um das Reißen des Schleifbands erkennen zu können, ist es bei auf dem Markt befindlichen Maschinen üblich, das Schleifband über einen federbelasteten Taster oder Stößel zu führen. Durch die Vorspannung des Schleifbands wird der Taster in einer bestimmten Position gehalten, die ein Indiz für ein intaktes Schleifband ist. Wenn das Schleifband reißt, wird der Stößel von einer Feder aus dieser Position bewegt und dadurch ein elektrischer Kontakt unterbrochen oder geschlossen. Diese Änderung der Position des Stößels wird in ein entsprechendes elektrisches Signal umgesetzt und als Fehlermeldung beziehungsweise als Meldung über den Riss des Schleifbands in der Maschinensteuerung ausgewertet.

Nachteilig an dieser Überwachung des Schleifbands ist, dass ein Bandriss nur dann erkannt werden kann, wenn das Schleifband auch in der Nähe des Stößels reißt. Wenn nämlich das Schleifband an einer anderen Stelle reißt, kann es sein, dass die verbleibende Restspannung des Schleifbands immer noch ausreicht, um den Stößel in der ersten Position zu halten, so dass eine Fehlermeldung nicht ausgegeben wird.

Des Weiteren kann es auch dazu kommen, dass der Stößel, die Feder und/oder das Finishband nach einem Riss sich verklemmen und aus diesen Gründen das Reißen des Schleifbands nicht erkannt wird.

### Offenbarung der Erfindung

Der Erfindung liegt die Aufgabe zugrunde, eine verbesserte Überwachung des Schleifbands zu ermöglichen und gleichzeitig den Verbrauch von Schleifband zu minimieren.

Diese Aufgabe wird erfindungsgemäß bei einer Superfinishmaschine, mit einem Schleifband, mit einer Klemmeinrichtung für das Schleifband, mit einer Transporteinrichtung für das Schleifband und mit Mitteln zum Überwachen des Schleifbands dadurch gelöst, dass die Mittel zum Überwachen des Schleifbands als optisches System ausgebildet sind.

Unter dem Begriff "optisches System" werden im Zusammenhang mit der Erfindung optische Sensoren inklusive der anschließenden Auswertung der Ausgangssignale der optischen Sensoren verstanden. Beispiele solcher optischen Systeme sind Lichtschranken, bei denen ein scharf fokussierter Lichtstrahl auf das Schleifband gerichtet, von diesem reflektiert und der reflektierte Lichtstrahl zum Beispiel von einer Photodiode oder mehreren Photodioden erfasst und in ein Ausgangssignal umgewandelt wird. Es kann aber auch ein Bild des Schleifbands erfasst und ausgewertet werden. Den optischen Systemen ist gemeinsam, dass sie zwischen Stillstand und Bewegung des Schleifbands unterscheiden können. Manche optischen Systeme können zusätzlich noch die von dem Schleifband zurückgelegte Strecke ermitteln. Da die Erfindung nicht das optische System selbst betrifft, sondern auf am Markt befindliche Produkte zurückgreifen kann, wird auf eine detaillierte Beschreibung der Funktionsweise an dieser Stelle verzichtet. Im Folgenden werden die genannten "optischen Systeme" zur Vereinfachung als Lichtschranke bezeichnet.

Durch den Einsatz eines optischen Systems, insbesondere einer Lichtschranke, ist es möglich, die Bewegung des Schleifbands zu erfassen. Wenn die Transporteinrichtung aktiv ist und gleichzeitig sich das Schleifband an der Stelle, an der die Lichtschranke angeordnet ist nicht bewegt, ist eine zweifelsfreie Erkennung eines Bandrisses möglich. Dies ist unabhängig davon, ob das gerissene Band sich verklemmt, einen nicht vorgesehenen Weg nimmt oder andere unerwartete Situationen auftreten. Dadurch wird die Erfassung von Bandrissen fehlerfreier und infolgedessen können Folgeschäden aufgrund von Bandrissen deutlich reduziert werden.

Besonders vorteilhaft ist es naturgemäß, wenn mindestens eine Lichtschranke am Anfang der Superfinishmaschine, das heißt dort, wo das frische Schleifband von einer Rolle abgewickelt wird, positioniert ist und zwischen der Lichtschranke und der Transporteinrichtung die eigentliche Bearbeitung des Werkstücks stattfindet.

Wenn mindestens eine Lichtschranke als Einweglichtschranke ausgebildet ist, kann eine besonders kompakte und einfache Bauweise realisiert werden. Handelsübliche Einweglichtschranken können beispielsweise mit einem Durchmesser von zwölf oder achtzehn Millimetern als handelsübliche Produkte geliefert werden. Es ist dann durch das Einschrauben einer solchen Einweglichtschranke sowohl der Sender als auch der zugehörige Empfänger in einem Gehäuse untergebracht, was die Anbringung und natürlich auch die Verkabelung der Lichtschranke vereinfacht. Es können aber auch Lichtschranken eingesetzt werden bei denen die Lichtquelle und der Empfänger auf verschiedenen Seite des Schleifbands angeordnet sind.

Als besonders vorteilhaft hat sich erwiesen, wenn als Lichtquelle der mindestens einen Lichtschranke Laserlicht, insbesondere mit einer Wellenlänge von etwa 650 Nanometer, eingesetzt wird.

Das Laserlicht hat den Vorteil, dass sie einen sehr dünnen Lichtstrahl von weniger als 1,5 Millimetern Durchmesser zur Verfügung stellt. Dadurch ist es möglich, auch kleinste Bewegungen des Schleifbands sicher zu erfassen, weil sich schon bei kleinsten Bewegungen des Schleifbands das Reflektionsverhalten des Schleifbands ändert. Des Weiteren ist es möglich, auch den zurückgelegten Weg des Schleifbands zu erfassen. Dadurch sind zusätzliche Überwachungs- beziehungsweise Steuerungs- und Regelungsfunktionen der Superfinishmaschine möglich, ohne zusätzliche Kosten zu verursachen.

Selbstverständlich ist die Erfindung jedoch nicht auf Einweglaserlichtschranken beschränkt, sondern es können auch andere handelsübliche Lichtschranken, die beispielsweise eine oder mehrere LEDs als Lichtquelle aufweisen, eingesetzt werden.

Um während der Bearbeitung des Werkstücks das Schleifband zu fixieren und eine definierte Spannung an dem Schleifband im Bereich des Werkstücks aufbringen zu können, ist in weiterer vorteilhafter Ausgestaltung der Erfindung eine Klemmeinrichtung für das Schleifband vorgesehen.

Zwischen der Klemmeinrichtung und der Transporteinrichtung sind in weiterer vorteilhafter Ausgestaltung eine oder mehrere an sich bekannte Honschalen vorgesehen, über die das Schleifband geführt wird.

Die eingangs genannte Aufgabe wird ebenfalls gelöst durch ein Schleifband für Finishmaschinen mit einer Vorderseite und mit einer Rückseite, wobei auf der Vorderseite das Schleifmittel gebunden ist, dadurch gelöst, dass in Längsrichtung des Schleifbands in regelmäßigen Abständen Markierungen an dem Schleifband angeordnet sind.

Dadurch ist es möglich, mithilfe einer Einweglichtschranke, den zurückgelegten Weg des Schleifbands zu erfassen. Dies ist dann auch möglich, wenn andere Lichtquellen als Laserlicht eingesetzt werden. Aus dem Wechsel der Ausgangssignale der Einweglichtschranke, der sich ergibt, wenn der Lichtstrahl der Lichtschranke abwechselnd eine Markierung und einen Zwischenraum zwischen zwei Markierungen erfasst, kann der Transportweg des Schleifbands ermittelt werden. Dies setzt voraus, dass der Abstand der Markierungen voneinander bekannt ist. Selbstverständlich hängt die Genauigkeit, mit der der Transportweg des Schleifbands erfasst werden kann, von den Abmessungen der Markierungen ab.

Es ist auch möglich, mithilfe solcher erfindungsgemäßer Markierungen auf dem Schleifband ein Schieflaufen des Schleifbands zu erkennen. Wenn nämlich das Band so weit seitlich ausweicht, dass sich die Markierungen des Bandes aus dem Abtastbereich der Lichtschranke bewegen, gibt es keine Wechsel zwischen hellen und dunklen Abschnitten des Schleifbands mehr und es kann eine entsprechende Fehlermeldung an die Steuerung der Maschine ausgegeben werden.

Die erfindungsgemäßen Markierungen können auf der Rückseite und/oder der Vorderseite des Schleifbands aufgebracht werden. Bei Lichtschranken mit Laserlicht als Lichtquelle ist es auch möglich, Schleifmittel des Schleifbands als Markierungen heranzuziehen. Des Weiteren ist es auch möglich, die Rauhigkeit des Schleifpapiers auf der Rückseite als Markierung auszunutzen.

In weiterer vorteilhafter Ausgestaltung der Erfindung kann auch vorgesehen sein, die Markierungen als Durchbrüche in dem Schleifband auszubilden. Dann ist es möglich, eine Lichtschranke zu verwenden, bei der Sender und Empfänger auf gegenüber liegenden Seiten des Schleifbands angeordnet sind.

Die eingangs genannte Aufgabe wird ebenfalls gelöst durch ein Verfahren zum Betreiben einer Superfinishmaschine, mit einem Schleifband, mit einer Klemmvorrichtung für das Schleifband, mit einer Transporteinrichtung für das Schleifband und mit mindestens einer Lichtschranke zum Überwachen des Schleifbands, mit dem das Werkstück bearbeitet wird, dass der verbrauchte Abschnitt des Schleifbands nach der Bearbeitung eines Werkstücks durch einen unverbrauchten Abschnitt des Schleifbands ersetzt wird, wobei zeitgleich die Bewegung des Schleifbandmittels der mindestens einen Lichtschranke erfasst wird und eine Fehlermeldung ausgegeben wird, wenn sich das Schleifband nicht bewegt, obwohl die Transporteinrichtung aktiv ist.

Dieses Verfahren ermöglicht, eine fehlerfreie Erfassung von Bandrissen, da immer unabhängig davon, was zwischen der Lichtschranke und der Transporteinrichtung mit dem gerissenen Schleifband passiert, das Schleifband im Bereich der Lichtschranke nicht mehr von der weiter hinten angeordneten Transporteinrichtung transportiert werden kann, wenn das Band gerissen ist.

Ein weiterer Vorteil des erfindungsgemäßen Verfahrens liegt darin, dass ohne zusätzliche Hardware bei einem intakten Schleifband die Transportbewegung des Schleifbands erfasst werden kann. Dadurch ist es möglich, den Transport des Schleifbands zu regeln, indem die Transporteinrichtung abgeschaltet wird, sobald der Sollvorschub des Schleifbands erreicht ist. Der Sollvorschub wird abhängig von der Geometrie des Werkstücks und der Honschalen festgelegt. Durch den Übergang von einer Steuerung des Schleifbandtransports nach dem Stand der Technik zu einer erfindungsgemäßen Regelung, können die Sicherheitszuschläge beim Transport des Schleifbands und damit auch der Verbrauch des Schleifbands auf das signifikant reduziert werden. Dadurch kann der verbrauch von Schleifband um bis zu 50% reduziert werden, was sich in entsprechend verringerten Kosten für das Schleifband niederschlägt.

Weitere Vorteile und vorteilhafte Ausgestaltungen der Erfindung sind der nachfolgenden Zeichnungen, deren Beschreibung und den Patentansprüchen entnehmbar. Alle in der Zeichnung, deren Beschreibung in den Patentansprüchen offenbarten Merkmale können sowohl einzeln als auch in beliebiger Kombination miteinander erfindungswesentlich sein.

### Zeichnung

Es zeigen:
- Figur 1: eine schematische Darstellung eines ersten Ausführungsbeispiels einer erfindungsgemäßen Superfinishmaschine,
- Figur 2: ein zweites Ausführungsbeispiel einer erfindungsgemäßen Superfinishmaschine,
- Figur 3: ein Ausschnitt aus einem Schleifband mit erfindungsgemäß angebrachten Markierungen und
- Figur 4: ein Ablaufdiagramm eines erfindungsgemäßen Verfahrens zum Betreiben einer Superfinishmaschine.

### Beschreibung der Ausführungsbeispiele

Figur 1 zeigt eine schematische Seitenansicht einer erfindungsgemäßen Superfinishmaschine. Die erfindungsgemäße Superfinishmaschine 1 dient bei dem in Figur 1 dargestellten Ausführungsbeispiel zum Superfinishen eines zylindrischen Werkstücks 3, wie zum Beispiel eines Lagers einer Kurbelwelle.

Die Feinbearbeitung des Werkstücks 3 erfolgt mit Hilfe eines Schleifbands 5, welches über eine Honschale 7 geführt wird. In dem in Figur 1 dargestellten Zustand befindet sich die Superfinishmaschine 1 und infolgedessen auch das Schleifband 5 nicht im Eingriff mit dem Werkstück 3.

In Figur 1 sind oberhalb der Honschale 7 eine Klemmeinrichtung 9 und eine erfindungsgemäße Lichtschranke 11 angeordnet. Unterhalb der Honschale 7 wird das Schleifband noch durch verschiedene Rollen umgelenkt, bis es schließlich über eine Transportrolle 13 geführt wird.

Im Bereich der Transportrolle 13 wird das Schleifband 5 auf die Transportrolle 13 gedrückt. Dies kann beispielsweise über eine nicht dargestellte Anpresswalze erfolgen. Die Transportrolle 13 wird bei dem in Figur 1 dargestellten Ausführungsbeispiel über ein Zahnrad 15 sowie eine Kurbel 17 mit einem Linearantrieb 19 betätigt. Zwischen der Kurbel 17 und dem Zahnrad 15 ist ein nicht dargestellter Freilauf vorhanden, so dass die Transportrolle 13 durch wiederholtes Betätigen des Linearantriebs 19 beliebig weit transportiert werden kann.

Selbstverständlich ist es auch möglich, anstelle des beschriebenen Antriebs einen Elektromotor oder einen sonstigen Antrieb für die Transportrolle 13 vorzusehen.

Das Schleifband 5 bewegt sich von oben zuerst an der Lichtschranke 11 vorbei durch die Klemmeinrichtung 9 über die Honschale 7 und wird dann über die Transportrolle 13 transportiert.

Wenn nun das Werkstück 3 bearbeitet werden soll, wird die Klemmeinrichtung 9 aktiviert, so dass das Schleifband 5 nicht mehr weiter nachgezogen werden kann. Gleichzeitig wird die Transportrolle 13 in Transportrichtung mit einem vorgegebenen Drehmoment beaufschlagt, so dass das Schleifband 5 eine Vorspannung hat. In diesem Zustand werden das Werkstück 3 und die Superfinishmaschine 1 aufeinander zu bewegt. Während der Bearbeitung wird das Werkstück 3 in Rotation versetzt und das Schleifband 5 und die Honschale 7 führen eine oszillierende Bewegung in einer Richtung aus, die senkrecht zur Zeichnungsebene verläuft.

Wenn die Bearbeitung des Werkstücks 3 abgeschlossen ist, fahren Superfinishmaschine und Werkstück 3 wieder in die in Figur 1 dargestellte Position. Danach wird ein neues Werkstück 3 eingelegt und das durch die Bearbeitung verschlissene und zugesetzte Schleifband 5 ersetzt. Dies geschieht dadurch, dass die Klemmeinrichtung 9 geöffnet wird und die Transportrolle 13 um ein vorgegebenes Maß gedreht wird.

Gleichzeitig wird erfindungsgemäß die Lichtschranke 11 aktiviert. Wenn das Schleifband 5 unbeschädigt ist, wird das Schleifband 5 bei geöffneter Klemmeinrichtung 9 durch die Drehung des Transportrades 13 an der Lichtschranke 11 vorbeigezogen. Diese Bewegung des Schleifbands wird von der Lichtschranke 11 detektiert.

Die Lichtschranke 11 arbeitet im dargestellten Ausführungsbeispiel mit einer Laserlichtquelle und ist auf die Rückseite des Schleifbands 5 gerichtet. Aufgrund des geänderten Reflexionsverhaltens des Schleifbands 5, wenn es in Bewegung gebracht wird, gibt die Lichtschranke 11 ein entsprechendes Ausgangssignal an die nicht dargestellte Steuerung der Superfinishmaschine ab. Dadurch erkennt die Steuerung der Superfinishmaschine, dass das Schleifband 5 intakt ist.

In diesem Fall kann die erfindungsgemäße Lichtschranke 11, insbesondere wenn sie mit einer Laserlichtquelle arbeitet, nicht nur ein Ausgangssignal bereitstellen, welches Informationen enthält, ob das Schleifband 5 sich bewegt oder feststeht. Es ist vielmehr auch möglich, den Weg, welches das Schleifband 5 ausführt, zu ermitteln. Diese Information kann zur Regelung des Vorschubs des Schleifbands 5 genutzt werden. Dies bedeutet nichts anderes, als dass das Schleifband 5 nur um genau die Strecke verschoben wird, bis die Honschale 7 wieder vollständig von unverbrauchtem frischen Schleifband 5 überdeckt ist. Anschließend kann die Bearbeitung des nächsten Werkstücks 3 erfolgen.

Die erfindungsgemäße Erfassung des Transports des Schleifbands 5 und die entsprechende Rückkoppelung beziehungsweise Ansteuerung der Transportrolle 15 ermöglicht eine erhebliche Verringerung des Verbrauchs an Schleifband, da das Schleifband 5 über seine gesamte Länge voll ausgenutzt werden kann. Bei herkömmlichen Superfinishmaschine 1 wird üblicherweise mit einem Sicherheitszuschlag von 10 - 50 % gearbeitet, da der Bandvorschub lediglich gesteuert und nicht geregelt wird.

Wenn nun das Schleifband 5 gerissen sein sollte, dann bewegt sich das Schleifband 5 trotz geöffneter Klemmeinrichtung 9 und sich drehender Transportrolle 13 nicht an der Lichtschranke 11 vorbei. In Folge dessen ändert sich das Ausgangssignal der Lichtschranke 11 gegenüber einem intakten Schleifband 5, was von der Steuerung erkannt wird. Somit ist es erfindungsgemäß möglich, ein gerissenes Schleifband 5 sicher zu detektieren und eine entsprechende Fehlermeldung auszugeben, ein entsprechendes Warnsignal ausgegeben und/oder die Superfinishmaschine 1 stillzusetzen.

In Figur 2 ist ein weiteres Ausführungsbeispiel einer erfindungsgemäßen Superfinishmaschine dargestellt. Gleiche Bauteile werden mit gleichen Bezugszeichen versehen und es gilt das bezüglich Figur 1 Gesagte entsprechend. Der Wesentliche Unterschied zwischen den Ausführungsbeispielen gemäß Figur 1 und 2 besteht darin, dass zwei Honschalen 7.1 und 7.2 im zweiten Ausführungsbeispiel eingesetzt werden und die Bandführung anders erfolgt.

In Figur 3 ist ein Abschnitt der Rückseite eines erfindungsgemäßen Schleifbands 5 dargestellt. Auf der Rückseite des Schleifbands 5 sind rechteckige Markierungen 21 aufgedruckt. Wenn nun anstelle einer Lichtschranke 11 mit Laserlichtquelle eine Lichtschranke 11 mit beispielsweise einer LED als Lichtquelle eingesetzt wird, ist es möglich, mit Hilfe der Markierungen 21 ebenfalls den Transport des Schleifbands 5 zu überwachen.

Die Lichtquelle der nicht dargestellten Lichtschranke 11 ist dabei auf die Markierungen gerichtet, so dass beim Transport des Schleifbands 5 in dessen Längsrichtung abwechselnd eine Folge von dunklen Markierungen 21 und hellen Zwischenräumen 23 unter der Lichtschranke 11 vorbei transportiert wird. Dadurch kann erstens festgestellt werden, ob sich das Schleifband 5 bewegt. Durch das Zählen der Markierungen 21 und/oder der Zwischenräume 23 kann überdies der Weg, den das Schleifband 5 transportiert wurde, ermittelt werden. Die Länge der Markierungen L_{M} und die Länge der Zwischenräume 23 L_{Z} ist in Figur 3 eingetragen.

Bei diesem Ausführungsbeispiel ist es zusätzlich auch noch möglich, die Führung des Schleifbands zu erfassen. Wenn nämlich das Schleifband 5 seitlich ausweicht, dann wandern die Markierungen 21 aus dem Arbeitsbereich der Lichtschranke 11 (nicht dargestellt) hinaus, so dass auch die Lichtschranke 11 trotz des Transports des Schleifbands 5 keine Abfolge von dunklen Markierungen 21 und hellen Zwischenräumen 23 erkennt. Infolgedessen gibt die Lichtschranke 11 ein Fehlersignal aus und die Superfinishmaschine wird gestoppt.

In Figur 4 ist ein Ausführungsbeispiel eines erfindungsgemäßen Verfahrens dargestellt. Nach dem Start wird in einem ersten Funktionsblock 25 die Klemmeinrichtung 9 gelöst und die Transporteinrichtung aktiviert. Dies bedeutet, dass beispielsweise die Transportrolle 13 angesteuert und angetrieben wird.

In einem zweiten Funktionsblock 27 wird mit Hilfe der Lichtschranke 11 die Bewegung des Schleifbands 5 erfasst.

Anschließend wird in dem Block 29 geprüft, ob die Transporteinrichtung aktiv ist und sich gleichzeitig das Schleifband 5 bewegt. Wenn diese Abfrage ("Y") positiv ist, dann wird in einem Funktionsblock 31 der Weg, den das Schleifband 5 transportiert wird, erfasst.

In einem weiteren Block 33 wird verglichen, ob der zurückgelegte Weg des Schleifbands 5 kleiner oder gleich einem vorgegebenen Sollwert ist. Wenn der zurückgelegte Weg des Schleifbands 5 größer oder gleich dem Sollwert ist, dann wird in einem Funktionsblock 35 die Transporteinrichtung abgeschaltet und das Verfahren ist beendet.

Solange die Abfrage in dem Block 33 negativ ist, das heißt solange der tatsächlich zurückgelegte Weg des Schleifbands 5 kleiner als der Sollwert ist, verzweigt das Programm wieder vor den Funktionsblock 31 (Erfassen des Weges des Schleifbands).

Wenn die Abfrage in dem Funktionsblock 29 ergibt, dass die Transporteinrichtung aktiv ist und das Schleifband 5 sich nicht bewegt, dann wird in einem Funktionsblock 37 eine Fehlermeldung ausgegeben. Diese Fehlermeldung kann dann ein akustisches Warnsignal auslösen und/oder mit Hilfe der Maschinensteuerung zu einem Abschalten der Superfinishmaschine 1 führen.

## Patentansprüche

1. Superfinishmaschine, mit einem Schleifband (5), mit einer Klemmeinrichtung (9) für das Schleifband (5), mit einer Transporteinrichtung (13) für das Schleifband (5) und mit Mitteln zum Überwachen des Schleifbands (5), **dadurch gekennzeichnet, dass** die Mittel zum Überwachen als optisches System (11) ausgebildet sind.

2. Superfinishmaschine nach Anspruch 1, **dadurch gekennzeichnet, dass** das optische System mindestens eine Lichtschranke (11), bevorzugt mindestens eine Einweg-Lichtschranke, umfasst.

3. Superfinishmaschine nach Anspruch 1 oder 2, **dadurch gekennzeichnet, dass** als Lichtquelle des optischen Systems beziehungsweise der mindestens einen Lichtschranke (11) Laser-Licht, insbesondere mit einer Wellenlänge von etwa 650 nm, eingesetzt wird.

4. Superfinishmaschine nach Anspruch 1 oder 2, **dadurch gekennzeichnet, dass** als Lichtquelle des optischen Systems beziehungsweise der mindestens einen Lichtschranke (11) eine oder mehrere LEDs eingesetzt werden.

5. Superfinishmaschine nach einem der vorhergehenden Ansprüche, **dadurch gekennzeichnet, dass** ein optisches System beziehungsweise eine Lichtschranke (11) in Laufrichtung des Schleifbands (5) vor der Klemmeinrichtung (9) angeordnet ist.

6. Superfinishmaschine nach einem der vorhergehenden Ansprüche, **dadurch gekennzeichnet, dass** ein optisches System beziehungsweise eine Lichtschranke (11) zwischen der Klemmeinrichtung (9) und der Transporteinrichtung (13) angeordnet ist.

7. Superfinishmaschine nach einem der vorhergehenden Ansprüche, **dadurch gekennzeichnet, dass** das Schleifband (5) über eine oder mehrere Honschalen (7) geführt wird.

8. Schleifband für eine Finisheinrichtung, mit einer Vorderseite und mit einer Rückseite, wobei auf der Vorderseite Schleifmittel gebunden sind, **dadurch gekennzeichnet, dass** in Längsrichtung des Schleifbands (5) in regelmäßigen Abständen Markierungen (21) an dem Schleifband (5) angeordnet sind.

9. Schleifband nach Anspruch 8, **dadurch gekennzeichnet, dass** die Markierungen (21) auf der Rückseite und/oder der Vorderseite aufgedruckt sind.

10. Schleifband nach Anspruch 8, **dadurch gekennzeichnet, dass** die Markierungen als Durchbrüche in dem Schleifband (5) ausgebildet sind.

11. Verfahren zum Betreiben einer Superfinishmaschine, mit einem Schleifband (5), mit einer Klemmeinrichtung (9) für das Schleifband (5), mit einer Transporteinrichtung (13) für das Schleifband (5) und mit mindestens einem optischen System, insbesondere einer Lichtschranke (11), zum Überwachen des Schleifbands (5), **gekennzeichnet durch** folgende Verfahrensschritte:
Bearbeiten eines Werkstücks (3),
Ersetzen eines verbrauchten Abschnitts des Schleifbands (5) **durch** einen unverbrauchten Abschnitt des Schleifbands (5) Erfassen einer Bewegung des Schleifbands (5) mittels der mindestens einen Lichtschranke (11) und Ausgabe einer Fehlermeldung, wenn sich das Schleifband (5) nicht bewegt.

12. Verfahren nach Anspruch 11, **dadurch gekennzeichnet, dass** der Weg des Schleifbands (5) mittels des mindestens einen optischen Systems, insbesondere der mindestens einen Lichtschranke (11), erfasst wird, und dass die Bewegung des Schleifbands (5) beendet wird, sobald ein Sollvorschub des Schleifbands (5) erreicht ist.

13. Verfahren nach Anspruch 12, **dadurch gekennzeichnet, dass** die Bewegung des Schleifbands (5) beendet wird, indem die Klemmeinrichtung (9) aktiviert und/oder die Transporteinrichtung (13) deaktiviert wird.

14. Verfahren nach einem der Ansprüche 11 bis 13, **dadurch gekennzeichnet, dass** während der Bearbeitung des Werkstücks (3) die Klemmeinrichtung (9) aktiviert und das Schleifband (5) an einer ersten Stelle fixiert ist.

15. Verfahren nach einem der Ansprüche 11 bis 14, **dadurch gekennzeichnet, dass** die Transporteinrichtung (13) während der Bearbeitung des Werkstücks (3) an einer zweiten Stelle des Schleifbands(5) eine Spannkraft () auf das Schleifband (5) ausübt.
